# EUROPÄISCHE PATENTSCHRIFT

(11) **EP 1 529 179 B1**
(45) Veröffentlichungstag und Bekanntmachung des Hinweises auf die Patenterteilung: **06.02.2008**
(21) Anmeldenummer: 03790820.9
(22) Anmeldetag: 26.07.2003
(51) Int. Cl.: F21V 17/10, F21V 21/04, F21V 23/06, F21V 15/01

(54) **DECKENLEUCHTE MIT EINEM LÄNGLICHEN LEUCHTENGEHÄUSE**
CEILING LIGHT WITH AN OBLONG LIGHT HOUSING
PLAFONNIER COMPRENANT UN BOITIER ALLONGE

(30) Priorität: 09.08.2002 DE 10236500
(43) Veröffentlichungstag der Anmeldung: 11.05.2005
(73) Patentinhaber: A. RAYMOND ET CIE, 38000 Grenoble (FR)
(72) Erfinder: LEGAT, Jean-Jacques, F-38690 Colombe (FR); GIRARD, Didier, F-69004 Lyon (FR)
(74) Vertreter: Rüttgers, Joachim
(86) Internationale Anmeldenummer: PCT/EP2003/008282
(87) Internationale Veröffentlichungsnummer: WO 2004/020900

(56) Entgegenhaltungen:
- EP-A- 0 895 021
- EP-A- 1 139 008
- CH-A- 457 623
- DE-B- 1 298 422
- DE-U- 8 525 839
- DE-U- 29 703 916
- US-A- 5 226 724

## Beschreibung

Die Erfindung betrifft eine Deckenleuchte gemäß dem Oberbegriff des Patentanspruches 1.

Eine derartige Deckenleuchte ist aus CH-A-457 623 bekannt. Bei der vorbekannten Deckenleuchte sind ein Oberteil und ein Unterteil eines Leuchtengehäuses über Filmscharniere miteinander verbunden. An den einander gegenüberliegenden Randseiten des Oberteils und des Unterteils sind seitlich überstehende, Filmscharnieren gegenüberliegende Verbindungselemente vorhanden, um das Oberteil und das Unterteil miteinander zu verbinden.

Weitere Deckenleuchten und Leuchten sind aus DE-AS-12 98 522, DE 297 03 916 U1, US-A-5,22 6,724, EP 1 139 008, DE 85 25 839 U1 und EP 0 895 021 A2 bekannt.

Der Erfindung liegt die Aufgabe zugrunde, eine Deckenleuchte der eingangs genannten Art anzugeben, die sich durch eine einfache Handhabung bei Montagearbeiten und ein funktionelles Design auszeichnet.

Diese Aufgabe wird bei einer Deckenleuchte der eingangs genannten Art erfindungsgemäß mit den kennzeichnenden Merkmalen des Patentanspruches 1 gelöst.

Durch das Ausbilden der erfindungsgemäßen Deckenleuchte mit in Aussparungen eingreifenden und damit versenkten Rastelementen zum Schließen der Deckenleuchte sowie mit in weiteren Aussparungen eintauchenden und damit nahezu unsichtbaren Rasthaken zum Verankern der Deckenleuchte in einer Deckenplatte ergibt sich zum einen eine verhältnismäßig einfache Handhabung sowohl beim Anbringen beziehungsweise Lösen von der Deckenplatte als auch beim Öffnen und Schließen des Unterteils insbesondere beim Wechseln von Leuchtmitteln sowie zum anderen eine im wesentlichen glattwandige, optisch ansprechende Ausbildung des Leuchtengehäuses.

Weitere Merkmale der Erfindung ergeben sich aus den Unteransprüchen und der nachfolgenden Beschreibung eines in der Zeichnung dargestellten bevorzugten Ausführungsbeispiels der Erfindung. Es zeigen:
- Fig. 1: eine perspektivische Ansicht eines erfindungsgemäßen Leuchtengehäuses mit aufgeklapptem Unterteil mit Blick von oben,
- Fig. 2: einen Querschnitt durch das Leuchtengehäuse mit aufgeklapptem Unterteil vor dem Einbau in die Deckenplatte,
- Fig. 3: den gleichen Querschnitt durch das Leuchtengehäuse im eingebauten Zustand mit zugeklapptem Unterteil,
- Fig. 4: einen vergrößerten Ausschnitt des Querschnitts durch die Gehäusewand gemäß Linie 1V-IV in Fig. 1 und
- Fig. 5: einen vergrößerten Ausschnitt "A" des Querschnitts durch die Gehäusewand im Bereich der Rastelemente.

Die in den Figuren dargestellte Deckenleuchte besteht im wesentlichen aus einem länglichen, wannenförmigen Oberteil **1** und einem Licht - durchlässigen Unterteil **2**. Beide Teile sind einstückig aus Kunststoff verspritzt und an einer Längskante mittels eines sogenannten Filmscharniers **3** schwenkbar miteinander verbunden.

Das Oberteil **1** ist an den Innenseiten beider Stirnwände **4** mit Fassungen **5** zur Aufnahme von mindestens einer Leuchtstoffröhre **6** versehen. In der Decke **7** des Oberteils **1** sind außerdem Halterungen **8** und Klemmen **9** für die zugehörigen Vorschaltgeräte und Kabelleitungen integriert, welche zum Betreiben von Leuchtstoffröhren **6** üblicherweise benötigt werden.

Das Unterteil **2** besteht aus einem Rahmen **10** mit über die gesamte Länge quer verlaufenden, im Profilquerschnitt V - förmig ausgebildeten Verbindungsrippen **11**. Zur lösbaren Befestigung des Unterteils **2** am Oberteil **1** sind am Rahmen **10** auf der dem Filmscharnier **3** gegenüberliegenden Seite Rastelemente **12** angeformt, die beim Einschwenken des Unterteils **2** in das Oberteil **1** in Richtung des Pfeiles "E" in entsprechend große Aussparungen **14** in der Längswand **13** einrasten (**Fig.3 und 5**).

In den Längswänden **13** des Oberteils **1** sind auf beiden Seiten über die Außenfläche vorstehende Rasthaken **15** vorgesehen, welche, wie aus **Fig. 4** ersichtlich, über Federstege **18** an den Längswänden **13** elastisch zusammendrückbar angeformt sind. Diese Rasthaken **15** sind so dimensioniert, daß sie beim Einführen des Leuchtengehäuses In eine dem Oberteil 1 angepaßte Aussparung **16** in der Deckenplatte **17** in Richtung des Pfeiles "M" (**Fig.2**) bis hinter die Außenfläche ausweichen und anschließend wieder in ihre Ausgangsposition zurückfedern und dabei hinter dem Rand **19** der Aussparung **16** einrasten.

In den beiden Stirnwänden **4** des Oberteils **1** sind an den Außenseiten jeweils ein Anschlußstecker **20** und eine Anschlußbuchse **21.** integriert. Dadurch ist es möglich, mehrere Leuchtengehäuse mit entsprechend integrierten Steckern **20** und Buchsen **21** elektrisch miteinander zu verbinden und dadurch die Gesamtlänge der Deckenleuchte beliebig zu verlängern.

Die Decke **7** des Oberteils **1** kann an seiner Unterseite vorteilhafterweise durch entsprechende Wölbungen als Reflektor **22** ausgebildet sein, auf weichen zu diesem Zweck eine gut reflektierende Metallschicht aufgetragen wird, so daß die Lichtstrahten der Leuchtstoffröhre - wie bei einem Metallgehäuse - voll nach unten geleitet werden.

## Patentansprüche

1. Deckenleuchte mit einem länglichen Leuchtengehäuse, bestehend aus einem wannenförmigen Oberteil (1), das mit Fassungen (5) zur Aufnahme von mindestens einer Leuchtstoffröhre (6), mit Halterungen (8) und Klemmen (9) für die zugehörigen elektrischen Vorschaltgeräte und Kabel sowie mit Befestigungselementen zur Verankerung des Oberteils (1) an einer Deckenplatte (17) versehen ist, und einem an einer Längskante des Oberteils (1) schwenkbar gelagerten, licht durchlässigen Unterteil (2) mit lösbaren Rastelementen (12) zur Verbindung mit dem Oberteil (1), wobei das Oberteil (1) und das Unterteil (2) einstückig aus hartelastischem Kunststoff verspritzt und an jeweils einer Längskante mittels eines Filmscharniers (3) schwenkbar miteinander verbunden sind, **dadurch gekennzeichnet, daß** die Rastelemente (12) an einem Rahmen (10) des Unterteils (2) auf der dem Filmscharnier (3) gegenüberliegenden Seite hakenartig angeformt sind, die beim Einschwenken des Unterteils (2) In das Oberteil (1) in entsprechend große, in einer Längskante (13) des Oberteils (13) eingebrachte Aussparungen (14) einrasten, und daß als Befestigungselemente in den Längswänden (13) des Oberteils (1) auf beiden Seiten über die Außenfläche vorstehende Rasthaken (15) vorgesehen sind, welche zur Verankerung in einer dem Oberteil (1) angepaßten Aussparung (16) in einer Deckenplatte (17) über elastisch zusammendrückbare Federstege (18) an den Längswänden (13) angeformt sind.

2. Deckenleuchte nach Anspruch 1, **dadurch gekennzeichnet, daß** das Unterteil (2) aus einem Rahmen (10) mit über die gesamte Länge quer verlaufenden, im Profilquerschnitt V-förmig ausgebildeten Verbindungsrippen (11) besteht.

## Claims

1. Ceiling light fitting comprising an elongated light fitting housing which has a trough-shaped upper part (1) which is provided with lamp holders (5) for accommodating at least one fluorescent tube (6), and with holders (8) and clamps (9) for the associated electric ballast devices and cables and with fastening elements for anchoring the upper part (1) to a ceiling panel (17), and has a transparent lower part (2) which is pivotably mounted at one longitudinal edge of the upper part (1) and has releasable locking elements (12) for connecting to the upper part (1), wherein the upper part (1) and the lower part (2) are injection moulded in one piece from hard elastic plastics and are pivotably connected to one another, respectively, at one longitudinal edge by means of a film hinge (3), **characterised in that** the locking elements (12).are formed hook-like on a frame (10) of the lower part (2) on the side opposing the film hinge (3) and, when the lower part (2) pivots towards the upper part (1), latch into recesses (14) of corresponding size introduced into one longitudinal edge (13) of the upper part (1), and that retaining hooks (15) which protrude beyond the outer surface are provided as fastening elements in the longitudinal walls (13) of the upper part (1) on both sides, said retaining hooks being moulded onto the longitudinal walls (13) via elastically compressible spring webs (18) for anchoring in a recess (16) matched to the upper part (1) in a ceiling panel (17).

2. Ceiling light fitting according to claim 1, **characterised in that** the lower part (2) comprises a frame (10) with connecting ribs (11) which are V-shaped in profile transverse section and run transversely over the entire length.

## Revendications

1. Plafonnier consistant en un boîtier de forme allongée, se composant d'une partie supérieure en forme d'auge (1), qui est munie de douilles (5) pour le branchement d'au moins un tube fluorescent (6), de supports (8) et de pinces (9) pour les appareils d'amorçage et les fileries électriques correspondants, ainsi que de d'organes de fixation destinés à ancrer la partie supérieure (1) dans un panneau de plafond (17), et d'une partie inférieure transparente (2), montée articulée pour pouvoir basculer le long d'une rive longitudinale de la partie supérieure (1), munie d'organes de mise en prise d'encastrement pouvant être ultérieurement dégagés (12) permettant de l'assembler avec la partie supérieure (1), la partie supérieure (1) et la partie supérieure (2) étant réalisés selon un configuration monobloc dans une matière plastique à cédage élastique dur moulée par injection et étant respectivement reliées l'une à l'autre, de manière articulée, au niveau d'une de leurs rives longitudinales, par une partie en amincissement formant charnière souple (3), **caractérisé en ce que** les organes de mise en prise d'encastrement (12) sont réalisés, selon un agencement formant crochet, solidaires par moulage du côté du cadre (10) de la partie inférieure (2) diamétralement opposé à la partie en amincissement formant charnière souple (3), qui, lorsqu'on fait pivoter vers l'intérieur la partie inférieure (2) dans la partie supérieure (1), viennent s'insérer en prise d'engagement dans des évidements (14), dimensionnés en correspondance, ménagés dans la paroi longitudinale (13) de la partie supérieure (1), et **en ce qu'**il est prévu, en tant qu'organes de fixation, sur les deux côtés, dans les parois longitudinales (13) de la partie supérieure (1), des crochets d'encliquetage (15) faisant saillie au-dessus de la surface extérieure qui, pour réaliser la fonction d'ancrage dans un évidement (16) adapté à la géométrie de la partie supérieure (1), ménagé à cet effet dans un panneau de plafond (17) sont réalisés solidaires par moulage des parois latérales (13) par l'intermédiaire de barrettes élastiques (18) pouvant être respectivement rapprochées par cédage élastique.

2. Plafonnier selon la revendication 1, **caractérisé en ce que** la partie inférieure (2) se compose d'un cadre (10) muni de nervures de raccordement de section transversale en forme de V (11), disposées transversalement sur toute sa longueur.
